# EUROPÄISCHE PATENTSCHRIFT

(11) **EP 1 113 141 B1**
(45) Veröffentlichungstag und Bekanntmachung des Hinweises auf die Patenterteilung: **03.04.2002**
(21) Anmeldenummer: 99124620.8
(22) Anmeldetag: 10.12.1999
(51) Int. Cl.: E05G 1/024

(54) **Wertschutzschrank**
Fortified cabinet
Armoire forte

(43) Veröffentlichungstag der Anmeldung: 04.07.2001
(73) Patentinhaber: format Tresorbau GmbH & Co. KG, 37235 Hessisch Lichtenau (DE)
(72) Erfinder: Schmidt, Michael E., 97074 Würzburg (DE); Linne, Herbert, 34123 Kassel (DE)
(74) Vertreter: WALTHER, WALTHER & HINZ Patentanwälte

(56) Entgegenhaltungen:
- EP-A- 0 558 432
- DE-A- 3 833 949
- GB-A- 1 492 706
- GB-A- 2 027 086
- US-A- 4 178 859
- US-A- 4 748 915

## Beschreibung

Die Erfindung betrifft einen Wertschutzschrank, z. B. Tresor, mit einer Panzerplatte, wobei die Panzerplatte aus Edelstahl besteht.

Wertschutzschränke bzw. Tresore findet man in vielfacher Ausgestaltung. So sind z.B. Wertschutzschränke bekannt, die mit Einwurfschlitzen versehen sind, um durch diese Einwurfschlitze Geldbomben einwerfen zu können. Solche Schränke haben parallel zu derartigen Einwurfschlitzen auch Öffnungen für Papiergeld, z.B. zum Einzahlen, Auszahlen oder Wechseln. Derartige Schränke nennen sich Automatenschränke.

Es muss nun sichergestellt sein, dass durch diese Öffnungen nicht unbefugt hineingegriffen werden kann, um gegebenenfalls im Tresor befindliche Geldbomben herauszuholen. In den entsprechenden Sicherheitsnormen (EN 1143 - 1) ist vorgesehen, dass die Öffnung innerhalb einer bestimmten Zeit nicht auf 125 cm² vergrößert werden kann. Die Zeit hängt hierbei von der Klasse ab, in die der Schrank eingestuft werden soll. Das heißt mit höherer Klassenstufe wird die Zeitdauer, die notwendig ist, um die Öffnung entsprechend zu vergrößern, immer weiter heraufgesetzt. Mit Hilfe der verschiedensten Werkzeuge, z.B. Bohrer, Trennschneider usw., wird nun von potentiellen Einbrechern versucht, die Öffnung zu vergrößern.

Aus der US-A 4,748,915 ist eine Vorrichtung zur Aufnahme von elektronischen Daten bekannt, die im Einzelnen dafür sorgen soll, dass diese Daten bei Wärmeeinwirkung von außen, beispielsweise durch Feuer, nicht zerstört werden. Eine Panzerung für einen Wertschutzschrank im eigentlichen Sinn, wie sie Gegenstand der Erfindung ist, ist hierin nicht beschrieben. Die dort beschriebenen Materialien wie Keramiken und Edelstahl dienen der Hitzeabwehr.

Aus der De 38 33 949 ist eine Panzerplatte für Geldschränke, Tresore etc. bekannt, die sich durch einen bestimmten Aufbau auszeichnet. Der Aufbau zeigt nach einer ersten Variante ein Deckblech auf, auf dem eine karbidhaltige Schicht aufgebracht ist, wobei diese Schicht Hartmetallplättchen aufweist, auf der wiederum eine zweite Verschleißschicht aus hochlegiertem, nicht rostenden, karbidhaltigen Material aufgebracht ist. Abgeschlossen wird der Aufbau durch ein sogenanntes Grundblech. Der Wandaufbau ist hierbei noch durch einzelne Lochbleche unterteilt, die das Deckblech mit dem sogenannten Grundblech verbinden. Die zweite Variante eines Aufbaues einer Panzerplatte nach dem Stand der Technik unterscheidet sich von der ersten Variante im Wesentlichen durch die Verwendung von Keramikplättchen anstelle der Hartmetallplättchen.

Es hat sich nunmehr als nachteilig herausgestellt, dass eine Trennung zwischen dem Deckblech aus Edelstahl und der Schicht aus Keramikplättchen vorgenommen wird, da dann nacheinander die für jeden Werkstoff günstigsten Bearbeitungsgeräte eingesetzt werden können.

Der Erfindung liegt daher die Aufgabe zu Grunde, einen Wertschutzschrank zu schaffen, dessen Panzerung einen Aufbruch bzw. ein Eindringen erschwert.

Die Aufgabe wird erfindungsgemäß dadurch gelöst, dass die Panzerplatte eine Schicht aus Keramik aufweist, die auf die Außenseite des Wertschutzschrankes zugerichtet ist, wobei die mit Öffnungen versehene Panzerplatte in der Wandung des Wertchutzschrankes in einem Füllstoff eingebettet ist.

Durch die Edelstahlplatte (austenitischer Stahl), z. B. V₂A wird u. a. erreicht, dass die Wärme, die unter Wärmeeinwirkung beispielsweise mit Hilfe eines Schneidbrenners erzeugt wird, rasch abgeführt und somit ein Aufbrennen erschwert wird. Die keramische Schicht auf der zumindest einen Seite der Edelstahlplatte hat hingegen die Aufgabe, eine höhere Sicherheit gegen Durchbohren zu bieten. Daneben besteht die Aufgabe der keramischen Schicht natürlich auch darin, eine höhere Sicherheit gegen die Bearbeitung mit einer Trennscheibe bereitzustellen. Denn schlussendlich ist es so, dass bei der Härte, die ein keramischer Stoff hat, nur ganz bestimmte Trennscheiben zum Einsatz kommen können. Andere Trennscheiben werden bei der Bearbeitung von Keramik innerhalb kürzester Zeit stumpf.

Nach einem besonderen Merkmal der Erfindung ist vorgesehen, dass die Schicht aus keramischem Werkstoff einzelne Plättchen aufweist, die auf die Platte aufgeklebt sind.

Durch die Vielzahl von Plättchen wird erreicht, dass, selbst wenn ein Plättchen aus welchem Grund auch immer abspringt, noch genügend andere Plättchen vorhanden sind, die erst - auf welche Art auch immer - durchdrungen werden müssen, um die Öffnung zu vergrößern.

Um die Einbruchsicherheit weiter zu erhöhen, kann vorgesehen sein, mehrere solcher Panzerplatten hintereinander in dem Wertschutzschrank anzuordnen.

Der Gegenstand der Erfindung ist ebenfalls ein Wertschutzschrank, der sich durch mindestens eine Panzerplatte gemäß der zuvor abgehandelten Art auszeichnet.

Im Einzelnen zeichnet sich ein Wertschutzschrank mit einer Panzerplatte dadurch aus, dass die Schicht aus Keramik auf die Wertschutzschrankaußenseite zugerichtet ist. Wie bereits ausgeführt, lagert die Panzerplatte in einem Füllstoff, z.B. Polymerbeton, mit dem der Wertschutzschrank ggf. ausgegossen ist. Die feste Verankerung der Panzerplatte in dem Füllstoff wird dadurch erreicht, dass die Panzerplatte mehrere Öffnungen aufweist, die quasi eine formschlüssige Verbindung zwischen Füllstoff, z.B. Polymerbeton, und Panzerplatte herstellen.

Anhand der Zeichnung wird die Erfindung nachstehend beispielhaft näher erläutert.
- Figur 1: zeigt einen Schnitt durch die Wand eines Wertschutzschrankes;
- Figur 2: zeigt in räumlicher Darstellung die Panzerplatte.

Die Wertschutzschrankwandung umfasst im Einzelnen eine äußere Wandung 2, die in Verbindung mit einer inneren Wandung 1 einen Hohlraum 3 bereitstellt. Darüberhinaus ist eine Öffnung 10 vorgesehen. In dem Hohlraum 3 befindet sich eine Füllung, beispielsweise aus Polymerbeton. In der Füllung aus Polymerbeton ist die insgesamt mit 20 bezeichnete Panzerplatte angeordnet. Die mit 20 bezeichnete Panzerplatte besteht im Einzelnen aus einer Edelstahlplatte 21, die mehrere Öffnungen 22 zur Verbindung mit dem sie umgebenden Polymerbeton aufweist. Darüberhinaus zeigt die Panzerplatte Keramikplättchen 25, die auf der Rückseite, d.h. zur Wertschutzschrankaußenwandung hin, an der V₂A-Platte angeordnet sind. Die V₂A-Platte 20 selbst ist durch Stege 26 beabstandet zur äußeren Wandung gehalten bzw. an dieser befestigt.

Figur 2 zeigt in räumlicher Darstellung eine derartige Panzerplatte 20 mit der Einwurföffnung 10, die darüberhinaus mehrere Öffnungen 22 in der Stahlplatte aus V₂A aufweist. Um die Öffnung 10 herum sind die Keramikplättchen 25 angeordnet. Wie bereits ausgeführt, wird die Panzerplatte derart in den Wertschutzschrank eingebaut, dass die Keramikplättchen zur Wertschutzschrankaußenseite ausgerichtet sind.

## Patentansprüche

1. Wertschutzschrank, z. B. Tresor, mit einer Panzerplatte, wobei die Panzerplatte aus Edelstahl besteht,
**dadurch gekennzeichnet**
**dass** die Panzerplatte (20) eine Schicht (25) aus Keramik aufweist, die auf die Außenseite des Wertschutzschrankes zugerichtet ist, wobei die mit Öffnungen (22) versehene Panzerplatte in der Wandung des Wertschutzschrankes in einem Füllstoff eingebettet ist.

2. Wertschutzschrank nach Anspruch 1,
**dadurch gekennzeichnet,**
**dass** die Schicht (25) aus keramischem Werkstoff einzelne Plättchen aufweist.

3. Wertschutzschrank nach Anspruch 2,
**dadurch gekennzeichnet,**
**dass** die Plättchen (25) auf die Panzerplatte (20) aufgeklebt sind.

4. Wertschutzschrank nach Anspruch 1,
**dadurch gekennzeichnet,**
**dass** der Wertschutzschrank eine Öffnung (10) aufweist, wobei die Panzerplatte (20, 25) den Randbereich der Öffnung (10) erfasst.

5. Wertschutzschrank nach Anspruch 1,
**dadurch gekennzeichnet,**
**dass** der Füllstoff ein Polymerbeton ist.

## Claims

1. A cabinet for the safe storage of valuables, a safe for example, with an armour plate made from stainless steel
**characterized in that**
the armour plate (20) is provided with a layer (25) of ceramics that is facing the outer side of the cabinet for the safe storage of valuables, the armour plate, which is provided with openings (22), being embedded in a filling material in the wall of said cabinet.

2. The cabinet of claim 1
**characterized in that**
the layer (25) of ceramic material is provided with discrete thin plates.

3. The cabinet of claim 2
**characterized in that**
the thin plates (25) are glued onto the armour plate (20).

4. The cabinet of claim 1
**characterized in that**
the cabinet for the safe storage of valuables is provided with an opening (10), the armour plate (20, 25) covering the border area of the opening (10).

5. The cabinet of claim 1
**characterized in that**
the filling material is a polymer concrete.

## Revendications

1. Armoire forte pour la protection de valeurs, coffre-fort par exemple, avec une plaque de blindage en acier inoxydable
**caractérisée en ce que**
la plaque de blindage (20) est pourvue d'une couche (25) de céramique qui fait face au côté extérieur de ladite armoire forte, la plaque de blindage pourvue d'ouvertures (22) étant noyée dans une matière de remplissage dans la paroi de l'armoire forte pour la protection des valeurs.

2. Armoire forte selon la revendication 1,
**caractérisée en ce que**
la couche (25) en matériel céramique est pourvue de lames distinctes.

3. Armoire forte selon la revendication 2,
**caractérisée en ce que**
les lames (25) sont collées sur la plaque de blindage (20).

4. Armoire forte selon la revendication 1,
**caractérisée en ce que**
l'armoire forte pour la protection des valeurs est pourvue d'une ouverture (10), la plaque de blindage (20, 25) recouvrant les bords de l'ouverture (10).

5. Armoire forte selon la revendication 1.
**caractérisée en ce que**
la matière de remplissage est un béton polymère.
